# EUROPÄISCHE PATENTSCHRIFT

(11) **EP 1 847 785 B1**
(45) Veröffentlichungstag und Bekanntmachung des Hinweises auf die Patenterteilung: **19.10.2011**
(21) Anmeldenummer: 07106363.0
(22) Anmeldetag: 18.04.2007
(51) Int. Cl.: F24H 3/00, F24H 9/18, H05B 3/06, H05B 3/50

(54) **Heizgerät**
Heating device
Appareil de chauffage

(30) Priorität: 19.04.2006 DE 102006018151
(43) Veröffentlichungstag der Anmeldung: 24.10.2007
(73) Patentinhaber: STEGO-Holding GmbH, 74523 Schwäbisch Hall (DE)
(72) Erfinder: Eisenhauer, Hartmut, 74545 Michelfeld (DE)
(74) Vertreter: Bohnenberger, Johannes

(56) Entgegenhaltungen:
- EP-A- 1 574 803
- EP-A1- 1 432 287
- EP-A2- 0 937 595
- WO-A-03/005770
- DE-A1- 3 119 302
- DE-U1-202005 020 765
- FR-A1- 2 292 396
- FR-A1- 2 805 336
- FR-E- 56 471
- US-A1- 2003 015 520

## Beschreibung

Die Erfindung betrifft ein Heizgerät nach dem Oberbegriff des Patentanspruches 1.

Derartige Heizgeräte werden vielfältig eingesetzt, so z.B. in Schaltschränken, um die darin enthaltene Elektronik auch bei niedrigen Außentemperaturen auf Betriebstemperatur zu halten. Sie werden mit unterschiedlichen Wärmeleistungen in hohen Stückzahlen gefertigt. Der auf dem Markt akzeptierte Preis ist relativ niedrig.

Ein Heizgerät der eingangs genannten Art ist beispielsweise aus FR 2 805 336 A1 bekannt. Ähnliche Heizgeräte sind in EP 0 957 595 A2, EP 1 432 287 A1 und US 2003/015520 A1 beschrieben.

Der Erfindung liegt somit die Aufgabe zu Grunde, den Fertigungs- und Montageaufwand für Heizgeräte der eingangs genannten Art möglichst gering zu halten.

Diese Aufgabe wird durch eine Heizgerät nach Patentanspruch 1 gelöst.

Insbesondere wird die Aufgabe durch ein Heizgerät, umfassend einen Wärmetauscher, eine Heizeinheit, die in einem Aufnahmehohlraum des Wärmetauschers angeordnet ist, und ein Gehäuse, in welchem der Wärmetauscher befestigt ist, dadurch gelöst, dass Kunststoff-Formteile, die einerseits Fixiereinrichtungen zum klemmenden Fixieren der Kunststoff-Formteile an Stirnseiten des Wärmetauschers und andererseits Führungseinrichtungen aufweisen, welche mit Gegenführungseinrichtungen am Gehäuse in formschlüssigem Eingriff stehen.

Ein wesentlicher Punkt der Erfindung liegt somit darin, dass das Heizgerät durch einfaches Zusammenstecken und formschlüssiges Einführen einfach und schnell mit wenigen Fertigungsschritten montiert werden kann.

Erfindungsgemäß ist der Wärmetauscher als Strangpressprofil ausgebildet und das Strangpressprofil weist in Strangrichtung durchgehende Ausnehmungen auf, in die als verbiegbare Fortsätze ausgebildete Fixiereinrichtungen der Kunststoff-Formteile unter elastischer Verformung einsetzbar sind.

Dadurch, dass das Strangpressprofil mit zusätzlichen Ausnehmungen ausgebildet ist, in die die Kunststoff-Formteile klemmend eingesetzt werden, sind zusätzlich Bearbeitungsschritte am Wärmetauscher nicht notwendig, um Halte-, Klemm- oder Rastvorrichtungen zu schaffen.

Vorzugsweise sind die durchgehenden Ausnehmungen paarig ausgebildet und der Aufnahmehohlraum zwischen diesen und im Wesentlichen symmetrisch zu diesen ausgebildet, was den Vorteil hat, dass auch das Kunstoff-Formteil symmetrisch ausgebildet werden kann.

Dadurch wird das Einsetzen des Kunststoff-Formteils während der Fertigung erleichtert, weil eine vorgegebene Einbaulage oder -richtung nicht beachtet werden muss. Weiterhin muss nur eine einzige Art von Kunststoff-Formteilen hergestellt werden.

Auch wird die Montage weiter erleichtert, wenn vorteilhafterweise die Führungs- und die Gegenführungseinrichtungen als Nut- und Federeinrichtungen derart angeordnet sind, dass der Wärmetauscher aus einer Richtung in einen U-förmigen Sockel des Gehäuses einschiebbar ist. Dadurch kann der Wärmetauscher in einem Fertigungsschritt von oben in das Gehäuse bis zum Aufsetzen auf den Grund des Sockel eingeschoben werden.

Ein derartiger U-förmiger Sockel wird vorzugsweise dadurch erhalten, dass der Sockel vorzugsweise eine Basisplatte und zwei in Abstand voneinander angeordnete Gitterwände aufweist, an deren Innenflächen die Gegenführungseinrichtungen vorzugsweise mittig angeordnet sind. Durch die mittige Anordnung der Gegenführungseinrichtungen wird eine definierte Position für das Einsetzen und Einführen des Wärmetauschers vorgegeben, wodurch die Fertigung weiter erleichtert wird.

Bevorzugt ist eine Ausführung, bei der das Gehäuse einen Deckel mit einer im Querschnitt U-förmigen Haube aufweist, die derart ausgebildet ist, dass sie die Gitterwände mit endseitigen Haubenrändern umgreift oder an diese anschließt, unter Bildung eines durch die Gitterwände durchströmbaren Hohlraums. Eine derartige Ausgestaltung ist leicht vorzufertigen und mit einem Fertigungsschritt auf dem Sockel zu montieren.

Damit der Wärmetauscher fest im Gehäuse verankert ist, weist die Haube vorzugsweise weitere Fixiereinrichtungen zum gegenseitigen Verbinden der Gitterwände miteinander auf, wobei die weiteren Fixiereinrichtungen in Raststücke der Gitterwände eingreifen, wobei diese ohne weiteren Fertigungsaufwand sicher und dauerhaft ineinander greifen und den Wärmetauscher und auch den Deckel in einer definierten Position halten.

Vorteilhafterweise umfasst der Deckel einen Abdeckabschnitt, der bei geschlossenem Gehäuse auf dem Sockel montierte Klemmen abdeckt, wodurch ein zusätzlicher Aufwand für eine sichere Stromzufuhr entfällt.

Damit der Wärmestrom mit möglichst geringen Verlusten aus dem Heizgerät austritt, ist die Haube vorzugsweise mit einem Blech oder einer Folie aus wärmereflektierendem Material ausgekleidet.

Wenn vorzugsweise das Gehäuse einen Kamin zur Bildung einer Konvektionsströmung durch den Wärmetauschers bildet, wird eine gerichtete Wärmeströmung zu einem zu heizenden Objekt mit gutem Wirkungsgrad erzielt.

Besonders bevorzugt ist eine Ausgestaltung des Heizgerätes, bei der das Gehäuse als Kunststoff-Spritzgussteil ausgebildet ist, weil dadurch in einem Arbeitsgang alle erforderlichen Konstruktionsteile, wie Gitterausbildung, Gegenführungseinrichtungen, Gitterwandleisten, Raststücke, Nasen, Ausformungen usw. ausbildbar sind.

Nachfolgend wird die Erfindung anhand eines Ausführungsbeispiels näher erläutert. Hierbei zeigen
- - Fig. 1: eine perspektivische Skizze von Einzelteilen eines Heizgerätes gemäß der Erfindung vor der Montage, mit einem Gehäuse aus Sockel und Deckel und einem Wärmetauscher mit eingesetzter Heizeinheit;
- - Fig. 2: Ansichten eines Kunststoff-Formteils zum Befestigen eines Deckels an einen Sockel gemäß der Erfindung;
- - Fig. 3: einen Querschnitt durch einen Wärmetauscher gemäß einer Ausführungsform, wie er im Heizgerät nach der Erfindung Verwendung findet;
- - Fig. 4: Schnitte A-A und B-B einer in den Wärmetauscher gemäß Fig. 3 eingebrachten Heizeinheit gemäß einer Ausführungsform;
- - Fig. 5: Ansichten und Schnitte A-A, B-B, C-C, D-D, F-F und G-G eines Sockels gemäß einer Ausführungsform;
- - Fig. 6: Ansichten und Schnitte A-A und B-B eines Deckels gemäß einer Ausführungsform.

In der nachfolgenden Beschreibung werden für gleiche und gleich wirkende Teile dieselben Bezugsziffern verwendet.

Gemäß Fig. 1 weist das noch nicht montierte Heizgerät einen Wärmetauscher 200 und ein Gehäuse 600 auf, das aus einem Sockel 400 mit zwei im Abstand voneinander angeordneten Gitterwänden 402,403 und einem haubenförmigen Deckel 500 besteht. In einem Aufnahmehohlraum 206 des Wärmetauschers 200 ist eine Heizeinheit 300 eingesetzt, die insbesondere mit PTC-Elementen bestückt ist (siehe Fig. 4), wobei Oberflächen des Aufnahmehohlraums 206 an Oberflächen der Heizeinheit 300 angepresst sind, um eine gute Wärmeübertragung zu erhalten. Der Aufnahmehohlraum 206 ist an beiden Enden des Wärmeaustauschers 200 mit je einem Kunststoff-Formteil 100 verschlossen, welches mit einer Führungseinrichtung 109 ausgestattet ist. Durch eins der Kunststoff-Formteile 100 sind Leitungen 311,312 für Stromzufuhreinrichtungen 303 der Heizeinheit 300 (siehe Fig. 4) nach außen geführt. Die Gitterwände 402,403 haben an Innenseiten mittig angeordnete Gegenführungseinrichtungen 404,405, die bei einer Montage des Heizgerätes in die Führungseinrichtungen 109 eingreifen. Verschlossen ist das Gehäuse 600 mit dem haubenförmigen Deckel 500 unter Bildung eines durch die Gitterwände 402,403 durchströmbaren Hohlraumes.

Das Kunststoff-Formteil 100 gemäß Fig. 2 hat die Form einer Leiste und weist auf der einen Leistenoberfläche 101 als Fixiereinrichtungen 104,105,106,107 von dem einen Ende der Leiste beabstandet ein erstes Paar verbiegbarer Fortsätze 104,105 und von dem anderen Ende entsprechend beabstandet ein zweites Paar verbiegbarer weiterer Fortsätze 106,107 auf, wobei sich die Fortsätze eines Paares jeweils von einer Mittellinie 103 des Kunststoff-Formteils 100 beabstandet bis zum Rand des Kunststoff-Formteils 100 erstrecken, so dass insgesamt vier Fixiereinrichtungen 104,105,106,107 angeformt sind. Die Fortsätze des ersten Paares und die weiteren Fortsätze des zweiten Paares sind zueinander abgewinkelt.

An dem einen und am anderen Ende der Leiste sind hakenförmige Ausbildungen 108 vorgesehen, deren Öffnungen zum einen und zum anderen Ende weisen und durch die die Leitungen 12,13 für die Stromzufuhreinrichtungen 303 nach außen geführt sind (siehe Fig. 3). Auf der anderen Leistenoberfläche 102 ist als Führungseinrichtung eine Längsnut (109) ausgebildet. Wie auch die Fig. 2 zeigt ist das Kunststoff-Formteil 100 symmetrisch ausgebildet.

Gemäß Fig. 3 weist der Wärmetauscher 200 einen Wärmetauscherkörper 201 mit Rippen auf, welche eine erste Oberfläche 203 bilden, die zum Austausch von Wärme zwischen dem Wärmetauscherkörper 201 und der Umgebungsluft oder einem anderem fluiden Medium dient.

Im Inneren des Wärmetauscherkörpers 201 ist eine zweite Oberfläche 204 angeordnet, die einer Andruckfläche 205 gegenüberliegt. Diese Andruckfläche 205 wird von einem Andruckelement 202 gebildet, das im vorliegenden Ausführungsbeispiel identisch zum Wärmetauscherkörper 201 gebildet ist; die Heizeinheit 300 sitzt also zwischen zwei identischen Wärmetauscherkörpern 201,202 so dass eine optimale Wärmeabfuhr gewährleistet wird.

Die Heizeinheit 300 befindet sich nach dem Einsetzen in den Aufnahmehohlraum 206 zwischen der zweiten Oberfläche 204 und der Andruckfläche 205.

Die zweite Oberfläche 204 und die Andruckfläche 205 sind identisch geformt und derart ausgebildet, dass sie auf Oberflächen der Heizeinheit 300 vollflächig passen. In einem Bereich zwischen der zweiten Oberfläche 204 und der Andruckfläche 205 zu einer Außenseite des Wärmetauscherkörpers 201, bzw. des Andruckelementes 202 hin gerichtet, sind Ausnehmungen 207 vorgesehen, in denen in den Aufnahmehohlraum 206 ragende weitere Rippen 208 als weitere Führungseinrichtungen vorgesehen sind, die mit der Heizeinheit 300 derart zusammenwirken, dass die Heizeinheit 300 in eine definierte Position in den Aufnahmehohlraum 206 einsetzbar ist.

In den Ausnehmungen 207 sind an die zweite Oberfläche 204 und an die Andruckfläche 205 angrenzende und in die Ausnehmungen 207 hineinragende weitere Oberflächen 209,210,211,212 ausgebildet. Zwischen diesen und den weiteren Rippen 208 sind nach dem Einsetzen der Kunststoff-Formteile 100 die Fixiereinrichtungen 104,105,106,107 angeordnet, wobei sie klemmend an den weiteren Oberflächen 209,210,211,212 anliegen. In einer anderen Ausgestaltung des Wärmetauschers 200,201,202 ohne weitere Rippen 208 dienen die weiteren Oberflächen 209,210,211,212 auch als weitere Führungseinrichtungen für die Positionierung der Heizeinheit 300.

Der Wärmetauscherkörper 201 und das identisch geformte Andruckelement 202 sind über Verbindungsabschnitte 230, 230' miteinander verbunden, wobei der Wärmetauscherkörper 201, die Verbindungsabschnitte 230,230' und das Andruckelement 202 einstückig als Strangpressteil insbesondere aus Aluminium ausgebildet sind. Die Fertigung kann in "Meterware" geschehen, so dass nur noch den zu montierenden Heizeinheiten entsprechend lange Stücke abgesägt werden müssen, was die Montage weiter erleichtert und den Preis weiter verringert.

Die Heizeinheit 300 nach Fig. 4 umfaßt mehrere Heizelemente 301, mindestens jedoch ein PTC-Element, die in einem Rahmen 302, insbesondere aus Kunststoff, und die zwischen plattenförmigen Elektroden 303, insbes. aus Aluminium, angeordnet sind. Über Anschlussfahnen 304,305 der plattenförmigen Elektroden 303 werden die Heizelemente 301 mit Strom versorgt.

Der Rahmen 302 hat eine rechteckige oder quadratische Grundfläche und weist an zwei gegenüberliegen Seiten Rahmenleisten 306 auf. Im Rahmen 302 sind über die Länge des Rahmens 302 sich erstreckende Separierungseinrichtungen 307, insbes. Abstandshalter oder Fenster vorgesehen, mit denen ein Heizelement oder mehrere Heizelemente 301 getrennt voneinander, vorzugsweise äquidistant, im Rahmen 302 fixierbar sind. In den Bereichen zwischen den angeformten Leisten 306 und den Separierungseinrichtungen 307 sind zum einen auf jeder Seite und am Rand des Rahmens 302 Winkelstücke 308 in Form rechtwinkliger Erhebungen und zum anderen auf jeder Seite zwischen den rechtwinkligen Erhebungen jeweils zwei voneinander beabstandete Rasthaken 309 vorgesehen. Mit den Rasthaken 309 werden die plattenförmigen Elektroden 303 gehalten, wobei die Winkelstücke 308 diese in einer vorbestimmten Position fixieren.

Die zusammengebaute Heizeinheit 300 besteht aus den in die Rasthaken 309 eingesetzten und durch die Winkelstücke 308 in der Position fixierten Elektroden 303 mit den Anschlussfahnen 304,305 und den zwischen den Elektroden 303 eingesetzten Heizelementen 301. Vor dem Einsetzen der Heizeinheit 300 in den Aufnahmehohlraum 206 werden die Elektroden 303 mit Isoliereinrichtungen 310 abgedeckt. Zur Montage kann hier also eine Vorkonfektionierung erfolgen.

Gemäß Fig. 4 wird die so gefertigte Heizeinheit 300 in den Aufnahmehohlraum 206 eingebracht, wobei die Rahmenleisten 106 und die weiteren Rippen 208 als weitere Führungseinrichtungen derart zusammenwirken, dass die Heizeinheit 300 in eine definierte Position einsetzbar ist.

An beiden Enden wird der Aufnahmehohlraum 206 durch die Kunststoff-Formteile 100 verschlossen. Durch eine der hakenförmigen Ausbildungen 108 eines Kunststoff-Formteils 100 werden die mit den Anschlussfahnen 303,305 verbundenen Leitungen 311,312 nach außen geführt.

Um die Heizeinheit 300 im Wärmetauscherkörper 200 so zu montieren, dass die zweite Oberfläche 204 und die Andruckfläche 205 fest auf den Oberflächen der Heizeinheit 300 anliegen, wird gemäß Fig. 3 mit Presswerkzeugen 240,241,242,243 gearbeitet, die im Bereich der Ausnehmungen 207 auf die Oberfläche 203 des Wärmetauscherkörpers 201 bzw. auf die entsprechende Oberfläche des Andruckelementes 202 angreifen können. Die Verbindungsabschnitte 230, 230' weisen einen V-förmigen Querschnitt auf, so dass ein knickendes Verbiegen bei Kräften senkrecht zur Oberfläche der Heizeinheit 300 leicht zu bewerkstelligen ist. Insbesondere umfassen die Verbindungsabschnitte 230, 230' jeweils ein Knickelement 231, das über verdünnte Materialstellen, die wie Scharniere 232, 233 wirken, mit dem Wärmetauscherkörper 201 bzw. dem Andruckelement 202 verbunden ist. Bei derartigen Knickelementen muss zu Gewährleistung der plastischen Verformung nur eine relativ geringe Kraft aufgewendet werden, um diese plastische Verformung zu gewährleisten. Darüber hinaus kann auf diese Weise sichergestellt werden, dass das Material sich an genau der Stelle verformt, die vom Konstrukteur gewünscht wird. Zwischen dem als Biegeelement 234 wirkenden innersten Teil des Verbindungsabschnitts 230 und den Scharnieren 232, 233 liegen relativ steife Verbindungsabschnitte 235, 236.

Der Druck zur Verformung wird also außerhalb des Bereiches der Heizeinheit 300 aufgebracht, so dass die notwendige, geringfügige Überdehnung der Verbindungsabschnitte 230, 230' gefahrlos für die Heizeinheit 300 erfolgen kann. Eine gewisse Überdehnung ist nämlich notwendig, da die Knickelemente 231 auch bei plastischer Verformung etwas zurückfedern kann und damit auch bei einer Erwärmung des Wärmetauschers 200 eine ausreichende Federwirkung erhalten bleibt.

Werden diese Presswerkzeuge aufeinander zubewegt, nähern sich die zweite Oberfläche 204 und die Andruckfläche 205 den Oberflächen der Heizeinheit 300, bis sie zur Auflage kommen.

Dabei verbiegen sich die Knickelemente 231. Auf den Wärmetauscherkörper 201 und das Andruckelement 202 wird kein Biegemoment ausgeübt, so dass deren Verformung durch zusätzliche, den Anpressdruck nicht verstärkende Kräfte verhindert wird. Die Flächen, auf denen die Heizeinheit 300 aufliegt, werden somit nicht gebogen, was den Wärmeübergang dauerhaft verbessert.

Dadurch, dass das Knickelement 231 in eine Ausnehmung des Wärmetauscherkörpers 200 hineinragt, wird der Einbau des Wärmetauschers 200 erleichtert.

Durch die Vorformung der Knickelemente 231 mit V- oder U-förmiger Querschnitt ist eine präzise Verformung der Verbindungsabschnitte 230, 230' mit einfachen Mitteln möglich.

Alternativ, gegebenenfalls auch zusätzlich zu den Presswerkzeugen 240,241,242,243, die senkrecht zur Oberfläche der Heizeinheit 300 verfahren werden, ist es auch möglich, mit Presswerkzeugen 244, 245 (siehe Fig. 3) zu arbeiten, welche direkt in die Verbindungsabschnitte 230, 230' bzw. die Knickelemente 231 eingreifen und parallel zu den Oberflächen der Heizeinheit 100 aufeinander zubewegt werden. Bei dieser Kraftbeaufschlagung wird der Knickwinkel α (siehe Fig. 3) der Knickelemente 231 ebenfalls verringert, so dass die zweite Oberfläche 204 und die Andruckfläche 205 auf die Oberflächen der Heizeinheit 300 aufgedrückt werden.

Gemäß Fig. 5 besteht der U-förmige Sockel aus einer Basisplatte 401 und zwei Gitterwänden 402,403, wobei die eine hintere Gitterwand 403 am hinteren Ende der Basisplatte 401 und die andere vordere Gitterwand 402 mit Abstand vom vorderen Ende der Basisplatte 401 angeordnet ist. An Innenflächen der Gitterwände 402,403 sind mittig die Gegenführungseinrichtungen 404,405 ausgebildet, die beim Einsetzen des Wärmetauschers 200 in den Sockel 400 in die Führungseinrichtungen 109 der Kunststoff-Formteile 100 eingreifen. An den Innenflächen der Gitterwände 402,403 sind nach innen gerichtete von jedem Rand der Gitterwände 402,403 beabstandete Gitterwandleisten 406,407,408,409 angeformt; also an jeder Gitterwand 402;403 zwei Gitterwandleisten 406,407;408,409, die sich von der Basisplatte 401 nach oben erstrecken und am Ende in Form von Raststücken 410,411,412,413 ausgebildet sind. Die Basisplatte 401 weist zwischen den Gitterwänden 402,403 und an den Rändern der Basisplatte 401 nach oben ragende erste Nasen 414,415 vor der vorderen Gitterwand 402 und nach oben ragende zweite Nasen 416,417 vor der hinteren Gitterwand 403 auf. Vor den zweiten Nasen 416,417 sind jeweils eine rechteckige Durchbrechung 418,419 ausgebildet. Die vordere Gitterwand 402 ist vom vorderen Ende der Basisplatte 401 mit Abstand angeordnet. Zwischen der vorderen Gitterwand 402 und dem vorderen Ende der Basisplatte 401 sind auf der Basisplatte 401 längliche Ausformungen 420,421 und an der Außenfläche der vorderen Gitterwand 402 von der Basisplatte 401 beabstandet und zum vorderen Ende hin weisende dritte Nasen 422,423 zur Aufnahme einer Lüsterklemme auf einem vorderen Abschnitt der Basisplatte 401 angeordnet.

Gemäß Fig. 6 weist der Deckel 500 eine Haube 501 mit U-förmigem Querschnitt auf, welche die Gitterwände 402,403 des Sockels 400 umgreift. Sowohl an dem einen vorderen Ende der Haube 501 als auch am anderen hinteren Ende der Haube 501 sind mit einem Abstand, der etwa einer Wandstärke der Gitterwände 402,403 entspricht, umlaufende Erhöhungen ausgebildet, die endseitige Haubenränder 501,502 bilden und an denen Ränder der Gitterwände 402,403 nach dem Einsetzen des Deckels 500 auf den Sockel 400 anliegen.

Korrespondierend mit den Raststücken 406,407,408,409 an den beiden Gitterwänden 402,403 sind an der Haube 501 auf den Haubenrändern 501,502 aufsitzend vierte Nasen 506,507,508,509 als weitere Fixiereinrichtungen und korrespondierend mit den rechteckigen Durchbrechungen 418,419 jeweils am hinteren Rand und jeweils unten an der Haube 501 ein erstes Rastelement 518 und ein zweites Rastelement 519 angeformt. Im Bereich zwischen den umlaufenden Erhöhungen bzw. Deckelrändern 501,502 ist die Haube 501 mit einem Blech oder einer Folie aus wärmereflektierendem Material ausgekleidet. Der Deckel 500 umfasst einen kastenförmigen Abdeckabschnitt 520, der bei geschlossenem Gehäuse 200 die auf dem vorderen Abschnitt der Basisplatte 401 des Sockels 400 montierte Lüsterklemmen abdeckt.

### Bezugszeichenliste

- 100: Kunststoff-Formteil
- 101: Leistenoberfläche
- 102: andere Leistenoberfläche
- 103: Mittellinie
- 104,105, 106,107: Fixiereinrichtungen
- 108: hakenförmige Ausbildung
- 109: Führungseinrichtung, Längsnut

- 200: Wärmetauscher
- 201: Wärmetauscherkörper
- 202: Andruckelement
- 203: erste Oberfläche
- 204: zweite Oberfläche
- 205: Andruckfläche
- 206: Aufnahmehohlraum
- 207: Ausnehmung
- 208: weitere Führungseinrichtung, weitere Rippe
- 209,210, 211,212: weitere Oberflächen
- 230, 230': Verbindungsabschnitt
- 231: Knickelement
- 232: Scharnier
- 233: Scharnier
- 234: Biegeelement
- 235: Verbindungsabschnitt
- 236: Verbindungsabschnitt
- 240-245: Presswerkzeug

- 300: Heizeinheit
- 301: Heizelement, PTC-Element
- 302: Rahmen
- 303: Stromzufuhreinrichtungen, Elektroden
- 304: Anschlussfahne
- 305: Anschlussfahne
- 306: Rahmenleiste

- 307: Separierungseinrichtungen, Fenster
- 308: Winkelstück
- 309: Rasthaken
- 310: Isoliereinrichtung
- 311: Leitung
- 312: Leitung

- 400: Sockel
- 401: Basisplatte
- 402: vordere Gitterwand
- 403: hintere Gitterwand
- 404,405: Gegenführungseinrichtungen
- 406,407, 408,409: Gitterwandleisten
- 410,411, 412,413: Raststücke
- 414,415: erste Nasen
- 416,417: zweite Nasen
- 418,419: Durchbrechung
- 420,421: Ausformungen
- 422,423: dritte Nasen

- 500: Deckel
- 501: Haube
- 502 ,503: endseitiger Haubenrand
- 506,507, 508,509: vierte Nasen, weitere Fixiereinrichtungen
- 518,519: erstes und zweites Rastelement
- 520: Abdeckabschnitt

- 600: Gehäuse

## Patentansprüche

1. Heizgerät, umfassend
einen Wärmetauscher (200), eine Heizeinheit (300), die in einem Aufnahmehohlraum (206) des Wärmetauschers (200) angeordnet ist, ein Gehäuse (600), in welchem der Wärmetauscher (200) befestigt ist, wobei Kunststoff-Formteile (100), die einerseits Fixiereinrichtungen (104,105,106,107) zum klemmenden Fixieren der Kunststoff-Formteile (100) an Stirnseiten des Wärmetauschers (200) und andererseits Führungseinrichtungen (109) aufweisen, mit Gegenführungseinrichtungen (404,405) am Gehäuse (600) in formschlüssigem Eingriff stehen,
**dadurch gekennzeichnet, dass**
der Wärmetauscher (200) als Strangpressprofil ausgebildet ist und das Strangpressprofil in Strangrichtung durchgehende Ausnehmungen (207) aufweist, in die als verbiegbare Fortsätze ausgebildete Fixiereinrichtungen (104,105,106,107) der Kunststoff-Formteile (100) unter elastischer Verformung einsetzbar sind.

2. Heizgerät nach Anspruch 1,
**dadurch gekennzeichnet, dass**
die durchgehenden Ausnehmungen (207) paarig ausgebildet und der Aufnahmehohlraum (206) zwischen diesen und im Wesentlichen symmetrisch zu diesen ausgebildet sind.

3. Heizgerät nach einem der vorhergehenden Ansprüche,
**dadurch gekennzeichnet, dass**
die Führungs- (109) und die Gegenführungseinrichtungen (404,405) als Nut- und Federeinrichtungen derart angeordnet sind, dass der Wärmetauscher (200) aus einer Richtung in einen U-förmigen Sockel (400) des Gehäuses (600) einschiebbar ist.

4. Heizgerät nach Anspruch 3,
**dadurch gekennzeichnet, dass**
der Sockel (400) eine Basisplatte (401) und zwei in Abstand voneinander angeordnete Gitterwände (402,403) aufweist, an deren Innenflächen die Gegenführungseinrichtungen (404,405) vorzugsweise mittig angeordnet sind.

5. Heizgerät nach Anspruch 4,
**dadurch gekennzeichnet, dass**
das Gehäuse einen Deckel (500) mit einer im Querschnitt U-förmige Haube (501) aufweist, die derart ausgebildet ist, dass sie die Gitterwände (402,403) mit endseitigen Haubenrändern (502,503) umgreift oder an diese anschließt, unter Bildung eines durch die Gitterwände (402,403) durchströmbaren Hohlraums.

6. Heizgerät nach Anspruch 5,
**dadurch gekennzeichnet, dass**
die Haube (501) weitere Fixiereinrichtungen (506,507,508,509) zum gegenseitigen Verbinden der Gitterwände miteinander aufweist, wobei die weiteren Fixiereinrichtungen (506,507,508,509) in Raststücke (406,407,408,409) der Gitterwände (402,403) eingreifen.

7. Heizgerät nach einem der Ansprüche 5 oder 6,
**dadurch gekennzeichnet, dass**
der Deckel (500) einen Abdeckabschnitt (520) umfasst, der bei geschlossenem Gehäuse (600,400,500) auf dem Sockel montierte Klemmen abdeckt.

8. Heizgerät nach einem der Ansprüche 5 - 7,
**dadurch gekennzeichnet, dass**
die Haube (501) mit einem Blech oder einer Folie aus wärmereflektierendem Material ausgekleidet ist.

9. Heizgerät nach einem der vorhergehenden Ansprüche,
**dadurch gekennzeichnet, dass**
das Gehäuse (600,400,500) einen Kamin zur Bildung einer Konvektionsströmung durch den Wärmetauscher (200) bildet.

10. Heizgerät nach einem der vorhergehenden Ansprüche,
**dadurch gekennzeichnet, dass**
das Gehäuse (600,400,500) als Kunststoff-Spritzgussteil ausgebildet ist.

## Claims

1. A heating apparatus, comprising:
a heat exchanger (200), a heating unit (300) arranged inside a housing cavity (206) of the heat exchanger (200), a case (600) into which the heat exchanger (200) is fastened, wherein plastic molded parts (100), which on the one hand have fastening devices (104, 105, 106, 107) for clamp fastening of the plastic molded parts (100) to the front sides of the heat exchanger (200) and on the other hand guiding devices (109), are positively engaged into mating guiding devices (404, 405) on the case (600),
**characterized in that** the heat exchanger (200) is made as an extruded profile, and said extruded profile has continuous recesses (207) in the extruding direction, into which fastening devices (104, 105, 106, 107) made as flexible extensions of the plastic molded parts (100) can be inserted under elastic deformation.

2. The heating apparatus according to claim 1, **characterized in that** the continuous recesses (207) are made in pairs and the housing cavity (206) is made therebetween and substantially symmetrically thereto.

3. The heating apparatus according to any of the preceding claims, **characterized in that** the guiding devices (109) and the mating guiding devices (404, 405) are arranged as key and slot devices so that the heat exchanger (200) can be pushed from one direction into a U-shaped base (400) of the case (600).

4. The heating apparatus according to claim 3, **characterized in that** the base (400) has a base plate (401) and two grid walls (402, 403) arranged at a distance from each other, on the inner surfaces of which the mating guiding devices (404, 405) are arranged preferably in the center.

5. The heating apparatus according to claim 4, **characterized in that** the case has a lid (500) with a hood (501) having a U-shaped cross-section and which is made so as to enclose the grid walls (402, 403) with terminal hood edges (502, 503) or is adjacent thereto, by forming a cavity which allows for cross-flow through the grid walls (402, 403).

6. The heating apparatus according to claim 5, **characterized in that** the hood (501) has additional fastening devices (506, 507, 508, 509) for mutually connecting the grid walls together, wherein the additional fastening devices (506, 507, 508, 509) come into engagement with locking pieces (406, 407, 408, 409) of the grid walls (402, 403).

7. The heating apparatus according to any of claims 5 or 6, **characterized in that** the lid (500) includes a cover portion (520) covering clamps mounted on the base, when the case (600, 400, 500) is closed.

8. The heating apparatus according to any of claims 5 to 7, **characterized in that** the hood (501) is fitted with a piece of sheet metal or a film of heat reflecting material.

9. The heating apparatus according to any of the preceding claims, **characterized in that** the case (600, 400, 500) forms a chimney for forming a convection flow through the heat exchanger (200).

10. The heating apparatus according to any of the preceding claims, **characterized in that** the case (600, 400, 500) is made as an injection-molded plastic part.

## Revendications

1. Appareil de chauffage, comprenant :
un échangeur thermique (300), une unité de chauffage (300) disposée dans une cavité de logement (206) de l'échangeur thermique (200), un boîtier (600) dans lequel est fixé l'échangeur thermique (200), dans lequel des pièces moulées en matière plastique (100), qui présentent d'une part des dispositifs de fixation (104, 105, 106, 107) pour une fixation par serrage des pièces moulées en matière plastique (100) sur les faces frontales de l'échangeur thermique (200) et d'autre part des dispositifs de guidage (109), se trouvent en prise par complémentarité de forme avec des dispositifs de guidage complémentaires (404, 405) sur le boîtier (600),
**caractérisé en ce que** l'échangeur thermique (200) est réalisé sous forme de profilé extrudé, et ledit profilé extrudé présente dans la direction d'extrusion des évidements continus (207) dans lesquels des dispositifs de fixation (104, 105, 106, 107) réalisés comme des prolongements flexibles des pièces moulées en matière plastique (100) peuvent être insérés sous déformation élastique.

2. Appareil de chauffage selon la revendication 1, **caractérisé en ce que** les évidements continus (207) sont réalisés par paires et la cavité de logement (206) est réalisée entre et de façon substantiellement symétrique à ceux-ci.

3. Appareil de chauffage selon l'une quelconque des revendications précédentes, **caractérisé en ce que** les dispositifs de guidage (109) et les dispositifs de guidage complémentaires (404, 405) sont disposés sous la forme de dispositifs à languette et rainure de telle sorte que l'échangeur thermique (200) peut être introduit dans un sens à l'intérieur d'une base en forme de U (400) du boîtier (600).

4. Appareil de chauffage selon la revendication 3, **caractérisé en ce que** la base (400) présente une plaque de base (401) et deux parois grillagées (402, 403) disposées à distance l'une de l'autre, sur les surfaces intérieures desquelles sont disposés les dispositifs de guidage complémentaires (404, 405), de préférence de façon centrée.

5. Appareil de chauffage selon la revendication 4, **caractérisé en ce que** le boîtier présente un couvercle (500) avec un capot (501) de section transversale en forme de U et qui est réalisé de telle sorte qu'il entoure les parois grillagées (402, 403) avec des bords de capot côté extrémité (502, 503) ou est adjacent à ceux-ci, en formant une cavité pouvant être traversée par un courant passant par les parois grillagées (402, 403).

6. Appareil de chauffage selon la revendication 5, **caractérisé en ce que** le capot (501) présente des dispositifs de fixation supplémentaires (506, 507, 508, 509) pour relier les parois grillagées entre elles, dans lequel les dispositifs de fixation supplémentaires (506, 507, 508, 509) viennent en prise avec des pièces d'arrêt (406, 407, 408, 409) des parois grillagées (402, 403).

7. Appareil de chauffage selon l'une quelconque des revendications 5 ou 6, **caractérisé en ce que** le couvercle (500) comprend une portion de recouvrement (520) qui recouvre des brides montées sur la base, lorsque le boîtier (600, 400, 500) est fermé.

8. Appareil de chauffage selon l'une quelconque des revendications 5 à 7, **caractérisé en ce que** le capot (501) est garni d'une tôle ou d'un film en matériau thermoréfléchissant.

9. Appareil de chauffage selon l'une quelconque des revendications précédentes, **caractérisé en ce que** le boîtier (600, 400, 500) forme une cheminée pour former un courant de convection à travers l'échangeur thermique (200).

10. Appareil de chauffage selon l'une quelconque des revendications précédentes, **caractérisé en ce que** le boîtier (600, 400, 500) est réalisé sous la forme d'une pièce moulée par injection en matière plastique.
